# FASCICULE DE BREVET EUROPEEN

(11) **EP 0 787 662 B1**
(45) Date de publication et mention de la délivrance du brevet: **02.11.2000**
(21) Numéro de dépôt: 97440013.7
(22) Date de dépôt: 03.02.1997
(51) Int. Cl.: B65F 1/14

(54) **Dispositif d'empilage, en vue de stockage, de gobelets usagés**
Stapelvorrichtung zum Lagern von gebrauchten Wegwerfbechern
Stacking device for storing used disposable cups

(30) Priorité: 02.02.1996 FR 9601458
(43) Date de publication de la demande: 06.08.1997
(73) Titulaire: OCM, S.à.r.l., 67120 Ernolsheim-sur-Bruche (FR)
(72) Inventeur: Muller, Alfred, 67300 Schiltigheim (FR)
(74) Mandataire: Arbousse-Bastide, Jean-Claude Philippe

(56) Documents cités:
- DE-C- 4 126 260
- FR-A- 2 302 255
- FR-A- 2 315 457
- FR-A- 2 395 917

## Description

La présente invention a pour objet un dispositif d'empilage, en vue de stockage, de gobelets usagés.

Aux côtés des distributeurs de boissons on dispose généralement des poubelles ou autres réceptacles destinés à recevoir les gobelets usagés afin d'éviter que ceux-ci ne soient jetés n'importe où.

Ces poubelles nécessitent d'être vidées fréquemment du fait du volume qu'occupent les gobelets puisqu'ils y sont jetés en vrac.

Pour pallier cet inconvénient, il a été proposé des dispositifs permettant d'empiler les gobelets afin de rationaliser l'espace disponible.

Certains de ces dispositifs comportent dans le couvercle d'une poubelle des tubes disposés côte-à-côte verticalement dans lesquels sont empilés les gobelets, lesquels restent empilés dans la poubelle lorsque ledit couvercle est soulevé. L'inconvénient de ces dispositifs, outre un entretien peu aisé, est que les tubes sont fréquement inutilisables car bouchés par des objets autres que des gobelets, des serviettes en papier par exemple.

D'autres dispositifs comportent des moyens de maintien destinés à la constitution d'une pile de gobelets, et des moyens d'évaluation de la taille de ladite pile, permettant de commander le transfert de celle-ci lorsqu'elle a atteint une certaine taille, lesdits moyens fonctionnant électriquement.

Ces dispositifs présentent l'inconvénient, outre d'être d'un coût de fabrication relativement élevé, de nécessiter une source d'énergie électrique, ce qui limite leur implantation.

Le document FR 2 302 255 décrit un appareil pour stocker des gobelets perdus en matière plastique ou en papier comportant un dispositif d'empilage, en vue du stockage desdits gobelets usagés, comportant d'une part plusieurs réceptacles dans la paroi supérieure desquels est pratiquée une ouverture prolongée, intérieurement sur une hauteur bien inférieure à celle dudit réceptacle, d'un conduit tubulaire vertical de dimensions lui permettant de contenir un certain nombre de gobelets empilés et d'autre part, extérieurement audit conduit, un élément pivotant rappelé vers ledit conduits par un moyen élastique taré, lequel est constitué d'un moyeu central muni de rayons qui s'étendent tout autour, dans une position normale, disposées sous les réceptacles pour supporter les gobelets qui doivent y être empilés.

Toutefois ce dispositif est complexe et d'un coût de revient élevé.

La présente invention a pour objet de remédier à cet inconvénients en proposant un dispositif d'empilage de gobelets usagés, de conception simple, ne nécessitant aucune source d'énergie, et d'un faible coût de revient.

Le dispositif objet de la présente invention se caractérise essentiellement en ce qu'il comprend d'une part réceptacle dans la paroi supérieure duquel est pratiquée une ouverture prolongée intérieurement sur une hauteur bien inférieure à celle dudit réceptacle, d'un conduit tubulaire vertical, de dimensions lui permettant de contenir un certain nombre de gobelets empilés; et d'autre part, extérieurement audit conduit, un levier monté pivotant autour d'un axe horizontal, rappelé vers ledit conduit par un moyen élastique taré, et qui comporte à son extrémité inférieure un doigt engagé dans une ouverture pratiquée latéralement dans ledit conduit, en sorte que son extrémité vienne se placer contre le gobelet introduit dans le conduit, en vue d'en empêcher la descente.

Selon un mode de réalisation préférentiel du dispositif selon l'invention l'extrémité du doigt est plate, sensiblement parallèle à l'axe du conduit, et d'une hauteur supérieure au pas d'une pile de gobelets.

Le doigt retient le premier gobelet introduit dans le conduit, ce qui permet l'empilement des gobelets suivants. Lorsque le poids de la pile de gobelets est supérieur à la force de rappel exercée par le moyen élastique taré, le doigt s'efface et la pile tombe dans le réceptacle.

La forme particulière de l'extrémité du doigt empêche celui-ci de s'intercaler entre deux gobelets de la pile, laquelle peut descendre entièrement dans le réceptacle.

Selon une caractéristique additionnelle du dispositif selon l'invention, celui-ci comporte un moyen de manoeuvrement du levier, actionnable manuellement.

Les avantages et les caractéristiques de la présente invention ressortiront plus clairement de la description qui suit et qui se rapporte au dessin annexé, lequel en représente un mode de réalisation non limitatif.

Dans le dessin annexé :
- la figure 1 représente une vue en perspective avec arrachés partiels d'un dispositif selon l'invention.
- la figure 2 représente une vue en coupe verticale du même dispositif.
- la figure 3 représente une vue en coupe verticale du même dispositif lors du fonctionnement de celui-ci.

Si on se réfère à la figure 1 on peut voir qu'un dispositif selon l'invention comporte dans la partie supérieure d'un réceptacle, dont seule la paroi supérieure 1 est visible sur la figure, un conduit tubulaire 2 disposé verticalement, à côté duquel est disposé un levier 3 monté pivotant sur un axe 30 et rappelé vers le conduit 2 par un ressort taré 31.

Le levier 3 comporte à son extrémité inférieure un doigt 32 dont l'extrémité 33 pénètre dans le conduit 2 en passant dans une fente verticale 20.

Si on se réfère maintenant à la figure 2 on peut voir que le bord supérieur 34 de l'extrémité 33 du doigt 32 en étant placé sous la collerette 41 du gobelet 40 inférieur d'un pile 4 de gobelets 40, empêche la descente de celle-ci et permet ainsi l'empilement.

Il est à noter qu'il n'est pas indispensable que le doigt 32 se place sous la collerette 41 du gobelet 40, il suffit que le doigt 32 soit suffisamment engagé dans le conduit 2.

Si on se réfère maintenant à la figure 3 on peut voir qu'après introduction d'un certain nombre de gobelets 40, le poids de la pile 4 est supérieur à la force de rappel du ressort 31, ce qui a pour effet le pivotement du levier 3 et l'effacement du doigt 32.

Il y a lieu de noter qu'avantageusement, le bord supérieur 34 est oblique, afin de faciliter l'effacement du doigt 32.

L'extrémité 33 du doigt 32 est plate, sensiblement parallèle à l'axe du conduit 2, et d'une hauteur supérieure au pas de la pile 4, c'est-à-dire la distance séparant les deux collerettes 41 de deux gobelets empilés, en sorte que, lorsque la descente de la pile 4 est amorcée, le doigt 32 ne peut se replacer sous la collerette 41 d'un gobelet 40 de la pile 4, laquelle descend entièrement dans le réceptacle.

Sur les figures 2 et 3 on peut voir également que le dispositif est complété facultativement d'un mécanisme d'actionnement manuel du levier 3.

Ce mécanisme comprend une équerre 5 montée pivotante sur un axe horizontal 50, dont une branche 51 sensiblement verticale vient au contact de l'extrémité supérieure du levier 2 au-dessus de l'axe 30 de pivotement de celui-ci, et dont l'autre branche 52 sensiblement horizontale est solidaire d'un bouton 53 disposé dans la paroi 1 à proximité de l'embouchure 21 du conduit 2.

Une pression sur le bouton 53 a pour effet le basculement de l'équerre 5 et la branche 51 prend appui sur le levier 3 qui bascule.

Selon un mode de réalisation préférentiel, le dispositif selon l'invention est placé dans un couvercle adaptable sur un bac.

## Revendications

1. Dispositif d'empilage, en vue de stockage, de gobelets usagés, du type comprenant d'une part un réceptacle dans la paroi supérieure (1) duquel est pratiquée une ouverture (21) prolongée, intérieurement sur une hauteur bien inférieure à celle dudit réceptacle, d'un conduit tubulaire vertical (2), de dimensions lui permettant de contenir un certain nombre de gobelets (40) empilés; et d'autre part, extérieurement audit conduit (2), un levier (3) monté pivotant, rappelé vers ledit conduit (2) par un moyen élastique taré (31) caractérisé en ce que ledit levier est monté autour d'un axe horizontal (30) et en ce qu'il comporte à son extrémité inférieure un doigt (32) engagé dans une ouverture (20) pratiquée latéralement dans ledit conduit (2), en sorte que son extrémité (33) vienne se placer contre un gobelet (40) introduit dans le conduit (2), en vue d'en empêcher la descente.

2. Dispositif selon la revendication 1 caractérisé en ce que le bord supérieur (34) de l'extrémité (33) du doigt (32) est inclinée.

3. Dispositif selon la revendication 1 ou la revendication 2 caractérisé en ce que l'extrémité (33) du doigt (32) est plate, sensiblement parallèle à l'axe du conduit (2), et d'une hauteur supérieure au pas d'une pile (4) de gobelets (40).

4. Dispositif selon l'une quelconque des revendications précédentes caractérisé en ce qu'il comporte un moyen de manoeuvrement du levier (3), actionnable manuellement.

5. Dispositif selon la revendication 4 caractérisé en ce que le moyen de manoeuvrement du levier (3) comprend une équerre (5) montée pivotante sur un axe horizontal (50), dont une branche (51) sensiblement verticale vient au contact du levier (2) au-dessus de l'axe (30) de pivotement de celui-ci, et dont l'autre branche (52) sensiblement horizontale est solidaire d'un bouton (53) disposé dans la paroi supérieure (1) du réceptacle à proximité de l'embouchure (21) du conduit (2).

## Patentansprüche

1. Stapelvorrichtung für gebrauchte Becher zum Zweck der Lagerung, die einerseits derart beschaffen ist, dass sie in der oberen Wand (**1**) einen Sammelbehälter enthält; innen und deutlich unterhalb des genannten Sammelbehälters ist eine Öffnung (**21**) angebracht, deren Verlängerung ein röhrenförmiger, vertikaler Kanal (**2**) ist, welcher so dimensioniert ist, dass er eine gewisse Anzahl gestapelter Becher (**40**) aufnehmen kann; andererseits weist die Vorrichtung außerhalb des genannten Kanals (**2**) einen Hebel (**3**) auf, der schwenkbar montiert ist und durch eine elastische tarierte Vorrichtung (**31**) an den genannten Kanal (**2**) herangeholt wird, dadurch gekennzeichnet, dass der genannte Hebel auf einer horizontalen Achse (**30**) angebracht ist und an seinem unteren Ende einen Zapfen (**32**) aufweist, welcher in eine seitlich im genannten Kanal (**2**) angebrachte Öffnung (**20**) eingreift, so dass sich das Ende (**33**) jeweils gegen einen in den Kanal (**2**) eingeführten Becher (**40**) stellt, um zu verhindern, dass dieser sich nach unten bewegt.

2. Vorrichtung nach Anspruch 1, dadurch gekennzeichnet, dass die obere Kante (**34**) des Endes (**33**) des Zapfens (**32**) schräg abfällt.

3. Vorrichtung nach Anspruch 1 oder 2, dadurch gekennzeichnet, dass das Ende (**33**) des Zapfens (**32**) flach und in etwa parallel zur Achse des Kanals (**2**) und höher ist als ein einzelner Abstand in einem Stapel (**4**) Becher (**40**).

4. Vorrichtung nach einem der vorhergehenden Ansprüche, dadurch gekennzeichnet, dass sie eine Vorrichtung zur Betätigung des Hebels (**3**), der sich manuell bedienen lässt, aufweist.

5. Vorrichtung nach Anspruch 4, dadurch gekennzeichnet, dass die Betätigungsvorrichtung für den Hebel (**3**) ein Winkelstück (**5**) aufweist, welches so montiert ist, dass es um eine horizontale Achse (**50**) schwingen kann; der eine - in etwa vertikale - Schenkel (**51**) des Winkels berührt dabei den Hebel (**2**) oberhalb der Schwenkachse (**30**) desselben, der andere - in etwa horizontale - Schenkel (**52**) ist fest mit einem in der oberen Wand (**1**) des Sammelbehälters befindlichen Knopf (**53**) in der Nähe der Öffnung (**21**) des Kanals (**2**) verbunden.

## Claims

1. Device for the stacking, for storage purposes, of used paper or plastic cups; of the type consisting on the one hand of a receptacle in the upper wall of which (1) a long opening (21) has been made, on the inside over a height far less than that of the said receptacle, of a vertical tubular shaft (2), of dimensions allowing it to contain a certain number of stacked cups (40) ; and on the other hand, outside the said shaft (2), a lever (3) mounted to pivot, loaded towards the said shaft by a loaded elastic means (31), characterised in that the said lever is mounted around a horizontal axis (30) and in that it includes at its lower extremity a finger (32) engaged in an opening (20) made laterally in the said shaft (2), so that its end (33) comes to rest against a cup (40) placed in the shaft (2) with a view to preventing it moving downwards.

2. Device according to claim 1 characterised in that the upper edge (34) of the end (33) of the finger (32) is sloping.

3. Device according to claim 1 or claim 2 characterised in that the end (33) of the finger (32) is flat, and more or less parallel to the axis of the shaft (2), and of a height more than the pitch of a pile (4) of cups (40).

4. Device according to any one of the claims above characterised in that it includes a means of manoeuvring the lever (3), which may be operated manually.

5. Device according to claim 4 characterised in that the means of manoeuvring the lever (3) includes a square bracket (5) mounted to pivot on a horizontal axis (50), of which one branch (51), more or less vertical, comes into contact with the lever (2) above the pivot axis (30) of the latter, and the other branch of which (52), more or less horizontal, is integral with a button (53) placed in the upper wall (1) of the receptacle near the opening (21) of the shaft (2).
